# EUROPÄISCHE PATENTSCHRIFT

(11) **EP 1 278 634 B1**
(45) Veröffentlichungstag und Bekanntmachung des Hinweises auf die Patenterteilung: **14.04.2004**
(21) Anmeldenummer: 00949057.4
(22) Anmeldetag: 25.05.2000
(51) Int. Cl.: B41F 1/00, B41F 27/12

(54) **VERFAHREN ZUM BEFESTIGEN EINER BIEGSAMEN PLATTE**
METHOD FOR FASTENING A FLEXIBLE PLATE
PROCEDE POUR FIXER UNE PLAQUE FLEXIBLE

(30) Priorität: 29.05.1999 DE 19924787
(43) Veröffentlichungstag der Anmeldung: 29.01.2003
(62) Teilanmeldung aus: 03101549.8
(73) Patentinhaber: Koenig & Bauer Aktiengesellschaft, 97080 Würzburg (DE)
(72) Erfinder: SCHNEIDER, Georg, D-97080 Würzburg (DE); SCHÄFER, Karl, Robert, D-97222 Rimpar (DE); HOFMANN, Roland, Bernd, D-97234 Reichenberg (DE)
(86) Internationale Anmeldenummer: PCT/DE2000/001702
(87) Internationale Veröffentlichungsnummer: WO 2000/073067

(56) Entgegenhaltungen:
- GB-A- 2 206 534

## Beschreibung

Die Erfindung betrifft ein Verfahren zum Befestigen einer biegsamen Platte auf einem Zylinder einer Rotationsdruckmaschine entsprechend dem Oberbegriff des Anspruches 1.

Durch die DE 43 35 140 C1 ist eine Vorrichtung zum Befestigen einer biegsamen Druckplatte auf dem Formzylinder einer Rotationsdruckmaschine mit zumindest einer in Achsrichtung verlaufenden Zylindergrube bekannt.

Ein verlaufender und spitzwinklig abgekanteter Einhängeschenkel ist an einer Kante der ersten Grubenwand der Zylindergrube des Formzylinders eingehängt. Ein nachlaufender Einhängeschenkel ist an die in etwa in radialer Richtung des Formzylinders verlaufende zweite Grubenwand der Zylindergrube anlegbar. Die Zylindergrube nimmt eine um ihre Achse schwenkbare Spindel auf. An der Spindel sind zwei jeweils über die Breite der Druckplatte verteilte Blattfedern befestigt, welche beim Verschwenken der Spindel mit den Einhängeschenkeln in bzw. außer Eingriff bringbar sind.

Die DE 38 12 137 A1 beschreibt eine Vorrichtung zum Befestigen einer Druckplatte, bei der in einer Hohlwelle zwei schwenkbare Befestigungselemente gelagert sind.

Die EP 06 06 604 B1 offenbart eine Vorrichtung zum formschlüssigen Befestigen einer Druckplatte. Dabei werden Spannleisten mittels eines Luftschlauches betätigt.

Der Erfindung liegt die Aufgabe zugrunde, ein Verfahren zum Befestigen einer biegsamen Platte auf einem Zylinder einer Rotationsdruckmaschine zu schaffen.

Die Aufgabe wird durch die Merkmale des Anspruches 1 gelöst.

Die mit der Erfindung erzielbaren Vorteile bestehen insbesondere darin, daß eine robuste, einfach aufgebaute und kostengünstig herstellbare Vorrichtung geschaffen wurde. Die Vorrichtung ist ohne Spindelverdrehung in drei Positionen verstellbar. Diese Vorrichtung ist besonders geeignet zum Klemmen und Lösen von mehreren am Umfang eines Zylinders angeordneter Platten. Ein weiterer Vorteil der Vorrichtung besteht darin, daß diese in ihrer axialen Ausdehnung aus mehreren kurzen Basiskörpem bestehen kann. Dadurch wird es möglich, die Vorrichtung z. B. für Wartungszwecke stückweise seitlich aus der Zylindergrube zu entnehmen, ohne den Zylinder dabei aus dem Seitengestell demontieren zu müssen. Eine automatische Plattenzu- und -abführung mittels bekannter Vorrichtungen ist möglich.

Ein Ausführungsbeispiel der Erfindung ist in der Zeichnung dargestellt und wird im folgenden näher beschrieben.

Es zeigen:
- Fig. 1: einen Zylinder im Querschnitt mit zwei am Umfang mittels zweier Vorrichtungen festgeklemmter Platten in Plattenhaltestellung;
- Fig. 2: eine Darstellung einer Vorrichtung nach Fig. 1 in vergrößertem Maßstab (Klemmstellung Z);
- Fig. 3: eine Darstellung analog Fig. 2, jedoch in einer ersten Freigabestellung (X);
- Fig. 4: Darstellung analog Fig. 2, jedoch in einer zweiten Freigabestellung (Y);
- Fig. 5: einen Schnitt V - V nach Fig. 2.

Ein Zylinder 01, z. B. ein Platten- oder Gummituchzylinder einer Rotationsdruckmaschine ist zur Aufnahme von zwei an seinem Umfang befindlichen biegsamen Platten 02; 58 mit zwei in Achsrichtung verlaufenden Zylindergruben 03; 59 versehen. Jede Zylindergrube 03; 59 trägt an einer jeden in Produktionsrichtung A des Zylinders 01 weisenden vorderen Kante 04 einen vorderen oder "vorauslaufenden" Einhängeschenkel 06; 61 der Platte 02; 58. Jede Platte 02; 58 weist noch einen hinteren oder "nachlaufenden" Einhängeschenkel 07; 62 auf, welcher an einer zweiten hinteren Kante 08 der gleichen Zylindergrube 03; 59 eingehangen ist.

Ein zwischen der Mantelfläche 11 des Zylinders 01 und der ersten Grubenwand 12 der Zylindergrube 03; 59 ist ein spitzer Öffnungswinkel Alpha gebildet, z. B. bis 45°. Die zweite, etwa in radialer Richtung des Zylinders 01 verlaufende Grubenwand 13 weist einen stumpfen Öffnungswinkel Beta von etwa 95° zur Mantelfläche 11 auf. Beide Kanten 04; 08 oder auch Scheitelpunkte der Öffnungswinkel Alpha; Beta sind durch einen Befestigungsschlitz 09 getrennt.

Der Befestigungsschlitz 09 ist in seiner lichten Weite b so ausgebildet, daß nebeneinander zumindest zwei Einhängeschenkel 06, 62 bzw. 07, 61 darin Platz finden, welche in die Zylindergrube 03; 59 ragen.

Die Platten 02; 58 können z. B. als biegsame Druckplatten - auch mehrere nebeneinander liegend - oder als biegsame Trägerplatten mit darauf angeordneten Gummitüchern ausgebildet sein.

Die Zylindergrube 03; 59 kann im Querschnitt etwa kreisförmig sein und ist durch den Befestigungsschlitz 09 mit der Mantelfläche 11 verbunden.

Jede Zylindergrube 03; 59 nimmt jeweils eine gleich ausgebildete Klemmvorrichtung 14; 16 auf, welche in einem Basiskörper 19 angeordnet ist. Der Basiskörper 19 hat die Form eines längsgetrennten Rohres (rinnenförmig), welcher sich in der Zylindergrube 03; 59 in achsparalleler Richtung erstreckt und mit seiner Öffnung 31 in Richtung erster Grubenwand 12 bzw. in Richtung Befestigungsschlitz 09 weist.

Der rinnenförmige Basiskörper 19 kann im Querschnitt C-förmig oder U-förmig, rund, oval oder mehreckig ausgebildet sein. Dem Querschnitt des Basiskörpers 19 ist der Querschnitt der Zylindergrube 03 angepaßt.

Nach einer in Fig. 5 gezeigten Ausführungsvariante ist der Basiskörper 19 in achsparalleler Richtung in mehrere kürzere Basiskörper 32; 33; 34 unterteilt. Jeder Basiskörper 32; 33; 34 ist gegenüber dem benachbarten Basiskörper 32; 33; 34 lösbar, z. B. mittels einer Kupplung verbunden. Diese Kupplung kann z. B. formschlüssig wirken und mittels einer beidendigen Verzahnung 36; 37 der Basiskörper 32; 33; 34 realisiert werden.

Ein freies Ende des sich in der Zylindergrube 03; 59 befindlichen ersten und letzten Basiskörpers ist drehfest mit einem Endkuppelstück verbunden. Das Endkuppelstück ist mit seinen die Zylindergrube 03; 59 überdeckenden Teilen an den Flanken des Zylinders 01 befestigt, z. B. verschraubt.

Durch die Verwendung von mehreren kurzen Basiskörpern 32 bis 34 kann die Vorrichtung z. B. zu Wartungszwecken aus der Zylindergrube 03; 59 entnommen werden, ohne daß dabei der Zylinder 01 aus dem Seitengestell demontiert werden muß.

In jedem Basiskörper 19 oder 32 bis 34 sind bewegbare Spann- und/oder Klemmelemente angeordnet, die aus zwei parallel zueinander verlaufenden Leisten 39; 41 bestehen. Erste oder untere Enden 42; 43 sind in einem lichten Abstand g, z. B. einem Sechstel oder Achtel des Durchmessers d der Zylindergrube 03; 59, voneinander in Widerlagern 44 schwenkbar gelagert. Die Widerlager 44 können aus in dem Basiskörper 19 bzw. jeweils in den Basiskörpern 32 bis 34 angeordneten Schlitzen 45 bestehen, in welche Teile des unteren Endes 42; 43 der Leiste 39; 41 eingreifen.

Zweite oder obere einhängeschenkelnahe, etwa rechtwinklig abgekantete Enden 46; 47 (Kraftangriffsenden) der Leisten 39; 41 ragen aus dem Innenraum 29 des Basiskörpers 19 oder 32 bis 34 heraus und sind direkt oder indirekt mit den jeweils gegenüberliegenden Einhängeschenkeln 06, 62 bzw. 07, 61 in Wirkverbindung und drücken diese durch die Kraft von jeweils zumindest einer Feder 48; 49, z. B. Druckfeder gegen die erste bzw. zweite Grubenwand 12; 13 an. Die Druckfedern 48; 49 sind jeweils zwischen der Innenwand 28 des Basiskörpers 19 und der Außenseite 51; 52 der Leiste 39; 41 angeordnet.

Indirekt in Wirkverbindung heißt, daß zwischen dem oberen in Richtung erster Grubenwand 12 abgekanteten Ende 47 der Leiste 41 und der bzw. dem an der ersten Grubenwand 12 anliegenden Einhängeschenkel 06 bzw. 61 zumindest je Basiskörper 32 bis 34 ein Wälzkörper, z. B. eine Klemmrolle 53 angeordnet ist.

Die Klemmrolle 53 eines jeden Basiskörpers 32 bis 34 liegt in einer am oberen einhängeschenkelnahen Ende 46 der Leiste 39 befindlichen Aussparung 54. Beidseits der Aussparung 54 verbleiben jeweils abgekantete Arme 46 des oberen Endes 46, welche gegen die zweite Grubenwand 13 bzw. gegen den Einhängeschenkel 07; 62 drücken (Fig. 1 und 2).

Zwischen den Innenseiten 55 der Leisten 39; 41 befindet sich ein Luftschlauch 27, der sich einstückig über die gesamte Länge der Zylindergrube 03 erstreckt. Somit durchläuft der Luftschlauch 27 den Basiskörper 19 bzw. die Basiskörper 32 bis 34. Der Luftschlauch 27 ist an einem seiner Enden z. B. mit einem Ventil versehen und wird über eine damit verbundene, nicht dargestellte Leitung zum Zylinderzapfen und mittels einer bekannten Dreheinführung im Bedarfsfalle mit Druckluft beaufschlagt.

Eine von der Feder 48 ausgeübte Druckkraft F1 ist größer als eine von der Feder 49 ausgeübte Druckkraft F2.

Die im Innenraum 29 des Basiskörpers 19 befindlichen nachgenannten Teile 39; 41; 48; 49; 53 werden als Klemm- und/oder Spannelemente bezeichnet. Dies trifft auch für die kürzeren Basiskörper 32 bis 34 zu.

Ein Verfahren zum Lösen einer Platte 02 von zwei auf dem Umfang des Zylinders 01 befestigten biegsamen Platten 02; 58 läuft wie folgt ab: Der Luftschlauch 27 der ersten Klemmvorrichtung 14 wird mit Druckluft von ca. vier bar beaufschlagt. Dadurch werden die Leisten 39; 41 gegen die Kraft F1; F2 der Federn 48; 49 in eine erste Freigabestellung X verschwenkt (Fig. 3). Alle Klemmungen werden aufgehoben. Der hintere Einhängeschenkel 07 der Platte 02 schnellt infolge seiner Eigenspannung aus dem Befestigungsschlitz 09 heraus. Der vordere Einhängeschenkel 61 der zweiten Platte 58 ist an der vorderen Kante 04 der Zylindergrube 03 festgehalten. Der Luftdruck für den Schlauch 27 der Klemmvorrichtung 14 wird zurückgenommen.

Nunmehr wird der Luftschlauch 27 der zweiten Klemmvorrichtung 16 mit Druckluft von ca. zwei bar beaufschlagt. Dadurch wird die Leiste 41 gegen die Kraft F2 der schwächeren Feder 49 verschwenkt, so daß der vordere Einhängeschenkel 06 der Platte 02 in einer zweiten Freigabestellung Y freigegeben wird. Der hintere Einhängeschenkel 62 der zweiten Platte 58 bleibt dabei eingeklemmt, da die Feder 48 mit der größeren Druckkraft F1 dem Druck des Luftschlauches 27 nicht nachgibt.

Ein Klemmen von Platten 02 oder 58 erfolgt in umgekehrter Reihenfolge.

Es können auch drei und mehr Platten mit der entsprechenden Anzahl von Klemmvorrichtungen auf dem Zylinder 01 befestigt werden.

### Bezugszeichenliste

- 01: Zylinder
- 02: Platte (01)
- 03: Zylindergrube (01)
- 04: Kante, vordere (03; 59)
- 05: -
- 06: Einhängeschenkel, vorderer (02)
- 07: Einhängeschenkel, hinterer (02)
- 08: Kante, hintere (03; 59)
- 09: Befestigungsschlitz (06; 07; 61; 62)
- 10: -
- 11: Mantelfläche (01)
- 12: Grubenwand (03; 59), erste
- 13: Grubenwand (03; 59), zweite
- 14: Klemmvorrichtung, erste (01)
- 15: -
- 16: Klemmvorrichtung, zweite (01)
- 17: -
- 18: -
- 19: Basiskörper (14; 16)
- 20: bis 26 frei
- 27: Luftschlauch
- 28: Innenwand (19)
- 29: Innenraum (19)
- 30: -
- 31: Basiskörperöffnung (19)
- 32: Basiskörper (19)
- 33: Basiskörper (19)
- 34: Basiskörper (19)
- 35: -
- 36: Verzahnung
- 37: Verzahnung
- 38: -
- 39: Leiste
- 40: -
- 41: Leiste
- 42: Ende, unteres (39)
- 43: Ende, unteres (41)
- 44: Widerlager (42; 43)
- 45: Schlitz (19; 32; 33; 34)
- 46: Ende, oberes, Arme (39)
- 47: Ende, oberes (41)
- 48: Feder (19; 39)
- 49: Feder (19; 41)
- 50: -
- 51: Außenseite (39)
- 52: Außenseite (41)
- 53: Klemmrolle
- 54: Aussparung (19; 32; 33; 34)
- 55: Innenseite (39; 41)
- 56: -
- 57: -
- 58: Platte (01)
- 59: Zylindergrube (01)
- 60: -
- 61: Einhängeschenkel, vorderer (58)
- 62: Einhängeschenkel, hinterer (58)

- A: Produktionsrichtung
- F: Druckkraft (27)

- b: Weite (09)
- d: Durchmesser (03; 59)
- g: Abstand (42; 43)

- F1: Druckkraft (48)
- F2: Druckkraft (49)

- Alpha: Öffnungswinkel (11; 12)
- Beta: Öffnungswinkel (13; 11)

- X: erste Freigabestellung (14; 16)
- Y: zweite Freigabestellung (14; 16)
- Z: Klemmstellung (14; 16)

## Patentansprüche

1. Verfahren zum Klemmen und Lösen von mit vorlaufenden spitzwinkligen und nachlaufenden etwa rechtwinkligen Einhängeschenkeln (06,07; 61, 62) versehenen biegsamen Platten (02; 58) mit Einhängeschlitz (09) und Zylindergrube (03; 59) auf einem Zylinder (01) einer Rotationsdruckmaschine, wobei mehrere Platten (02; 58) am Umfang des Zylinders (01) festgeklemmt sind, **dadurch gekennzeichnet, dass** durch Betätigen einer ersten Klemmvorrichtung (14) zunächst der hintere Einhängeschenkel (07) einer ersten Platte (02) in einer ersten Freigabestellung (X) freigegeben und dabei der vordere Einhängeschenkel (61) einer zweiten Platte (58) an der vorderen Kante (04) der Zylindergrube (03) festgehalten ist, dass nachfolgend durch Betätigen einer zweiten Klemmvorrichtung (16) nur der eingeklemmte vordere Einhängeschenkel (06) der ersten Platte (02) in einer zweiten Freigabestellung (Y) freigegeben und ein hinterer Einhängeschenkel (62) der zweiten Platte (58) von der Klemmvorrichtung (16) festgehalten wird.

2. Verfahren nach Anspruch 1, **dadurch gekennzeichnet, dass** das Klemmen der ersten Platte (02) mittels der Klemmvorrichtungen (14; 16) in umgekehrter Reihenfolge erfolgt.

3. Verfahren nach Anspruch 1, **dadurch gekennzeichnet, dass** die Klemmvorrichtung (14; 16) mittels eines Stellmittels (27) betätigt wird.

4. Verfahren nach Anspruch 3, **dadurch gekennzeichnet, dass** das Stellmittel (27) als druckluftbeaufschlagbarer Luftschlauch (27) ausgebildet ist.

5. Verfahren nach Anspruch 4, **dadurch gekennzeichnet, dass** der Luftschlauch (27) mit zwei unterschiedlichen Drücken beaufschlagbar ist.

## Claims

1. Method of clamping and releasing flexible plates (02; 58) provided with leading, acute-angled and trailing, approximately right-angled hook-in sections (06; 07; 61, 62), employing a hook-in slot (09) and cylinder trench (03; 59) in a cylinder (01) of a rotary printing press, wherein a plurality of plates (02; 58) are solidly clamped on the circumference of the cylinder (01), **characterised in that**, by actuating a first damping device (14), the rear hook-in section (07) of a first plate (02) is first released at a first releasing position (X) and at the same time the front hook-in section (61) of a second plate (58) is held firm against the front edge (04) of the cylinder trench (03), and **in that**, by actuating a second clamping device (16), only the clamped-in front hook-in section (06) of the first plate (02) is subsequently released at a second releasing position (Y) and a rear hook-in section (62) of the second plate (58) is held firm by the clamping device (16).

2. Method according to claim 1, **characterised in that** the clamping of the first plate (02) by means of the clamping devices (14; 16) takes place in the reverse order.

3. Method according to claim 1, **characterised in that** the clamping device (14; 16) is actuated by means of a positioning means (27).

4. Method according to claim 3, **characterised in that** the positioning means (27) is in the form of an air tube (27) to which compressed air can be supplied.

5. Method according to claim 4, **characterised in that** the air tube (27) can have two different pressures supplied to it.

## Revendications

1. Procédé pour serrer et désolidariser des plaques (02; 58) flexibles, munies de branches d'accrochage (06, 07; 61, 62) s'étendant sous un angle aigu en partie avant et s'étendant à peu près à angle droit en partie arrière, avec une fente d'accrochage (09) et une rainure de cylindre (03; 59) sur un cylindre (01) d'une machine à imprimer rotative, plusieurs plaques (02; 58) étant bloquées par serrage sur la périphérie du cylindre (01), **caractérisé en ce que**, par un actionnement d'un premier dispositif de serrage (14), d'abord, on libère la branche d'accrochage arrière (07) d'une première plaque (02) en une première position de libération (X) et que, ensuite, on fixe la branche d'accrochage avant (61) d'une deuxième plaque (58) sur l'arête avant (04) de rainure de cylindre (03), et que, ensuite, par un actionnement d'un deuxième dispositif de serrage (16), seule la branche d'accrochage avant (06), enserrée, de la première plaque (02), est libérée en une deuxième position de libération (Y), et une branche d'accrochage arrière (62) de la deuxième plaque (58) est maintenue fixée par le dispositif de serrage (16).

2. Procédé selon la revendication 1, **caractérisé en ce que** le serrage de la première plaque (02) s'effectue à l'aide de dispositifs de serrage (14; 16), en ordre de succession inverse.

3. Procédé selon la revendication 1, **caractérisé en ce que** le dispositif de serrage (14; 16) est actionné à l'aide d'un moyen de réglage (27).

4. Procédé selon la revendication, **caractérisé en ce que** le moyen de réglage (27) est réalisé sous la forme de tuyaux à air (27), susceptibles d'être sollicités par une pression d'air.

5. Procédé selon la revendication 4, **caractérisé en ce que** le tuyau à air (27) est susceptible d'être sollicité par deux pressions différentes.
